# FASCICULE DE BREVET EUROPEEN

(11) **EP 1 582 812 B1**
(45) Date de publication et mention de la délivrance du brevet: **12.10.2016**
(21) Numéro de dépôt: 05290724.3
(22) Date de dépôt: 01.04.2005
(51) Int. Cl.: F23H 7/08, F23H 3/02, F23G 5/00

(54) **Grille d'incinération à gradins fixes refroidis à l'eau**
Verbrennungsrost mit wassergekühlten, stationären Stufen
Incineration grate with water-cooled fixed steps

(30) Priorité: 01.04.2004 FR 0450645
(43) Date de publication de la demande: 05.10.2005
(73) Titulaire: Vinci Environnement, 92500 Rueil Malmaison (FR)
(72) Inventeur: Combaneyre , Bernard, 78630 Orgeval (FR)
(74) Mandataire: Novagraaf Technologies

(56) Documents cités:
- EP-A- 0 870 988
- DE-A- 19 851 471
- DE-C- 911 889
- FR-A- 2 019 852
- US-A- 1 403 609
- US-A- 5 673 636
- US-A- 5 724 898

## Description

L'invention concerne un module destiné à être associé à d'autres modules de géométrie analogue pour former une grille pour four d'incinération des ordures ménagères, une grille comprenant une pluralité de tels modules, ainsi qu'une installation pour l'incinération des ordures ménagères.

Une installation de ce type comprend un four dans lequel est prévue une grille sur laquelle sont placées les ordures lors de leur combustion.

Les ordures à incinérer sont amenées dans le four, en amont de la grille, puis progressivement déplacées sur la grille vers l'aval, la grille étant inclinée vers le bas par rapport à l'horizontale dans le sens de progression des ordures.

Les grilles sont généralement constituées d'une pluralité de modules de géométrie analogue placés les uns à la suite des autres de façon décalée verticalement et horizontalement, de sorte que la grille se présente comme une succession de « gradins ». Chaque module comprend plusieurs éléments formant d'une part une partie fixe, servant notamment de support aux ordures lors de leur combustion, et d'autre part une partie mobile agencée pour pousser les ordures depuis la partie fixe du module considéré vers la partie fixe du module adjacent situé immédiatement en aval.

On connaît déjà des modules de grilles d'incinération de ce type.

Voir par exemple le document FR 2 019 852. Selon une première réalisation possible, les différentes parties du module sont chacune constituées d'une simple plaque métallique, et le module est refroidi par une circulation d'air.

Ce mode de refroidissement donne généralement satisfaction pour des fours de capacité faible à moyenne : de l'ordre de 2,5 à 6 tonnes d'ordures traitées par heure par exemple, et un PCI (pouvoir calorifique inférieur des déchets) inférieur à 11 000 kJ/kg.

Toutefois, le PCI des ordures tend à augmenter, et peut atteindre 15 000 kJ/kg.

Dans ces conditions, le refroidissement à l'air ne permet pas d'abaisser suffisamment la température des modules, celle-ci pouvant atteindre 400 à 550°C, voire plus. Il en découle une dégradation des modules, et donc de la grille, ce qui se traduit notamment par une perte de la qualité de la combustion, des problèmes de tenue mécanique, et une durée de vie fortement diminuée. Afin de pallier ce problème, il est possible de limiter la capacité des fours. Toutefois, ceci n'est généralement pas souhaité. Au contraire, on souhaite de plus en plus augmenter la capacité des fours, jusqu'à 10 t/h, voire 12 t/h.

Ainsi, ce type de grille refroidie à l'air possède un pouvoir calorifique admissible trop limité, et ne permet pas de répondre aux exigences croissantes en termes de capacité d'ordures traitées et de qualité de la combustion.

Selon une deuxième réalisation connue possible, les différentes parties du module forment chacune un compartiment creux dans lequel circule un liquide de refroidissement, par exemple de l'eau.

Voir par exemple le document US 5 673 636. De ce fait, le refroidissement d'un module de la grille est plus efficace que le refroidissement à l'air prévu dans le premier mode de réalisation connu. La capacité admissible par le four muni de cette grille est donc plus importante. Toutefois, le refroidissement du module par circulation de liquide pose un certain nombre de problèmes, en particulier en ce qui concerne la partie mobile.

En effet, l'acheminement du liquide de refroidissement vers et depuis cette partie nécessite l'emploi de tuyaux flexibles et non fixes, compte tenu de sa mobilité. Le mouvement de déplacement alternatif de cette partie conduit à une fatigue des flexibles pouvant engendrer des brèches, voire la rupture des flexibles.

Il y a donc lieu de surveiller l'état des flexibles et, le cas échéant, de remplacer les flexibles défectueux, ce qui nécessite l'arrêt temporaire du four et s'avère extrêmement contraignant et coûteux. Or, les flexibles sont positionnés sous la grille dans une zone difficile à inspecter (température de l'air circulant de 130°C environ, risque de chutes de poussières incandescentes ou de métaux en fusion, etc.).

Dans un cas extrême, l'apparition de fissures non détectées dans un flexible peut générer des fuites du liquide de refroidissement, la partie mobile du module n'étant alors plus suffisamment refroidie et pouvant subir des dégradation irréversibles. Outre les conséquences financières que cela implique (arrêt de l'installation, remplacement des modules endommagés), il existe des risques non négligeables pour les opérateurs travaillant à proximité du four.

L'invention a pour but de fournir un module de grille pour four d'incinération des ordures qui possède une capacité admissible importante et qui soit pourvu d'un système de refroidissement efficace et peu contraignant.

A cet effet, et selon un premier aspect, l'invention concerne un module destiné à être associé à d'autres modules de géométrie analogue pour former une grille pour four d'incinération des ordures ménagères, ledit module comprenant :
- un premier élément comprenant une première paroi de combustion des ordures, sensiblement plane ;
- un deuxième élément comprenant une deuxième paroi de combustion des ordures s'étendant à partir de l'extrémité aval de la première paroi de combustion en étant globalement inclinée par rapport à ladite première paroi de combustion d'un angle α compris entre 15 et 45° ;
- un moyen de poussée des ordures, mobile en translation par cycles le long de la face supérieure de la première paroi, entre une position rétractée, dans laquelle l'extrémité aval du moyen de poussée est située au voisinage de l'extrémité amont de la première paroi de combustion, et une position déployée, dans laquelle l'extrémité aval du moyen de poussée est située au voisinage de l'extrémité aval de la première paroi de combustion, ledit moyen de poussée étant en position rétractée pendant au moins 70 % de la durée d'un cycle ;
   ledit moyen de poussée étant agencé pour être refroidi par une circulation d'air et dépourvu de système de refroidissement par un liquide.
- un système de refroidissement du module, ledit système de refroidissement étant formé d'au moins une paroi qui est associée sous les première et deuxième parois de combustion de sorte à former entre ladite paroi et lesdites première et deuxième parois de combustion au moins une chambre dans laquelle un liquide de refroidissement est apte à circuler.

Ainsi, au cours d'un cycle de déplacement, la partie mobile se déplace vers sa position déployée, en poussant les ordures le long de la première paroi de combustion, jusqu'à l'extrémité aval de cette première paroi de combustion, c'est-à-dire jusqu'à la rupture de pente. Ensuite, les ordures tombent et glissent le long de la deuxième paroi de combustion, du fait de son inclinaison, tandis que la partie mobile se déplace vers sa position rétractée.

Pendant la majeure partie de son cycle de déplacement (plus de 70 % de la durée d'un cycle, voire plus de 80 %, voire même plus de 90 %), la partie mobile est située, en totalité sous le module adjacent situé immédiatement en amont, et est de ce fait protégée et moins exposée à la chaleur.

En conséquence, grâce à cette conception particulière du module, il n'est pas nécessaire de prévoir un système de refroidissement spécifique de la partie mobile par un liquide, un refroidissement à l'air étant suffisant, et ce même pour des PCI de 15 000 kJ/kg.

L'invention permet donc de s'affranchir des flexibles d'acheminement du liquide de refroidissement, et de tous les inconvénients associés.

Par exemple, la longueur de la deuxième paroi de combustion est comprise entre environ 50 % et 150 % de la longueur de ladite première paroi de combustion, et est donc relativement importante par rapport à la longueur totale du module. De ce fait, la course de la partie mobile est relativement faible. Après une poussée initiale, les ordures tombent et se retournent naturellement le long de la deuxième paroi de combustion, et le moyen de poussée peut donc revenir à sa position rétractée.

Selon une réalisation possible, le système de refroidissement du module comprend une troisième paroi associée sous la première paroi de combustion de sorte à former entre lesdites première et troisième parois une première chambre, et une quatrième paroi associée sous la deuxième paroi de combustion, de sorte à former entre lesdites deuxième et quatrième parois une deuxième chambre distincte de la première chambre.

Par exemple, au moins un élément comprend une paroi latérale faisant saillie de la paroi supérieure, la paroi inférieure de l'élément étant soudée à la partie inférieure de la paroi latérale.

Une paroi de séparation peut s'étendre à l'intérieur de ladite chambre entre un port d'entrée et un port de sortie, sur sensiblement toute la hauteur de la chambre et sur une distance prévue pour guider la circulation du liquide dans ladite chambre.

Par exemple, le port de sortie de la première chambre, respectivement le deuxième, est relié au port d'entrée de la première chambre, respectivement la deuxième.

La deuxième paroi de combustion peut comprendre une succession de 4 à 7 marches comprenant chacune une portion sensiblement plane et parallèle à la première paroi de combustion et une portion sensiblement plane et perpendiculaire à la première paroi de combustion, de sorte à former un escalier.

Selon une autre caractéristique, une chambre comprend un port d'entrée et un port de sortie du liquide de refroidissement, le port d'entrée comprenant un conduit débouchant à l'intérieur de la chambre sous et au voisinage immédiat d'une portion de la première ou de la deuxième paroi de combustion destinée à être placée sensiblement horizontalement dans le four.

L'avantage découlant de cette structure est la réduction des dimensions de la zone morte où une bulle d'air acheminée via le conduit risque d'être piégée, ce qui pourrait entraîner une perte de l'efficacité du refroidissement.

Un système d'amenée d'air de combustion peut être prévu, ce système comportant au moins un canal de passage d'air traversant le premier élément sensiblement verticalement et débouchant d'une part par une ouverture ménagée dans la paroi inférieure et d'autre part par un orifice ménagé dans la paroi supérieure, sensiblement horizontale, du premier élément, le canal présentant, sur toute sa hauteur, une section horizontale de dimensions supérieures ou égales à celles de l'orifice, le canal s'élargissant depuis la face supérieure de l'élément vers la paroi inférieure dudit élément au moins sur une partie de la hauteur du canal.

Le canal s'élargissant vers le bas (de façon continue, à la manière d'un cône par exemple, ou de façon discontinue, en formant des degrés), son bouchage par les ordures est plus difficile, celles-ci pouvant tomber sans rester bloquées dans le canal.

Le système d'amenée d'air de combustion peut en outre comporter au moins un canal de passage d'air traversant le deuxième élément de bas en haut, et débouchant par un orifice ménagé dans une portion sensiblement verticale de la paroi supérieure dudit deuxième élément.

Les orifices étant pratiqués dans une paroi verticale, et le mouvement de poussée des ordures tendant à éloigner les ordures de ces orifices, le risque de bouchage est faible.

Selon une réalisation possible, au moins l'un des éléments comprend au moins une première saillie s'étendant depuis une première paroi latérale dudit élément vers l'extérieur, et au moins une deuxième saillie s'étendant depuis une deuxième paroi latérale dudit élément vers l'extérieur, la face supérieure de la deuxième saillie étant décalée vers le bas par rapport à la face supérieure de la première saillie d'une distance supérieure à la hauteur de la première saillie, de sorte que, lorsque deux éléments sensiblement identiques sont associés latéralement, la première saillie d'un élément recouvre la deuxième saillie de l'élément adjacent.

De ce fait, la grille permet la dilatation latérale des éléments, et ne ménage que les passages d'air strictement nécessaires.

Selon un deuxième aspect, l'invention concerne une grille pour four d'incinération des ordures ménagères comprenant une pluralité de modules tels que précédemment décrits. Les modules sont disposés de sorte que leur première paroi de combustion soit placée sensiblement horizontalement dans le four et que l'extrémité aval de la deuxième paroi de combustion d'un module soit placée sensiblement au droit de l'extrémité amont de la première paroi de combustion du module adjacent situé en aval, au-dessus du moyen de poussée des ordures dudit module adjacent, de sorte à former une succession de gradins.

Selon une réalisation possible, un gradin comprend une pluralité de modules sensiblement identiques associés latéralement les uns aux autres.

Par exemple, les deuxièmes chambres des modules d'un gradin de la grille sont reliées en série par leurs ports d'entrée et de sortie, au moins pour partie, les premières chambres des modules d'un gradin de la grille sont reliées en série par leurs ports d'entrée et de sortie, au moins pour partie, le port de sortie de la deuxième chambre d'un module donné étant relié au port d'entrée de la première chambre dudit module.

Enfin, selon un troisième aspect, l'invention concerne une installation pour l'incinération des ordures ménagères, comportant au moins un four dans lequel est prévue une telle grille, des moyens d'amenée des ordures ménagères dans le four, en amont de la grille, des moyens de collecte des résidus de l'incinération, en aval de la grille, et des moyens d'acheminement d'un liquide de refroidissement des modules de la grille.

Les autres caractéristiques de l'invention résultent de la description qui suit d'un mode de réalisation, description effectuée en référence aux figures annexées dans lesquelles :
- la figure 1 est une vue partielle d'une installation pour l'incinération des ordures ménagères comprenant une grille selon l'invention ;
- la figure 2 est une vue agrandie d'un module de la grille de la figure 1 ;
- la figure 3 est une vue de dessus d'un premier élément du module de la figure 2 ;
- les figures 4 et 5 sont des vues en coupe du premier élément de la figure 3, selon la ligne AA et la ligne BB, respectivement ;
- la figure 6 est une vue de dessus d'un deuxième élément du module de la figure 2 ;
- les figures 7, 8 et 9 sont des vues en coupe du deuxième élément de la figure 6, selon la ligne CC, la ligne DD et la ligne EE, respectivement ;
- les figures 10 et 11 sont des vues extérieures respectivement droite et gauche du deuxième élément de la figure 6 ;
- la figure 12 est une vue en coupe partielle, selon la ligne FF, de l'installation de la figure 1.

On se réfère tout d'abord à la figure 1 qui représente une installation pour l'incinération des ordures ménagères.

L'installation comprend un four 1 dans lequel les ordures à incinérer sont amenées, en amont, via des moyens d'amenée tels qu'une trémie de chargement 2. En outre, l'installation comprend des moyens de collecte des résidus de l'incinération, en aval, ainsi que des moyens d'évacuation des effluents - notamment des gaz - de combustion.

Le four comprend une grille 3 globalement inclinée vers le bas par rapport à l'horizontale, de l'amont à l'aval du four 1. Les ordures, amenées sur la grille 3 en amont, sont progressivement incinérées et déplacées sur la grille 3 vers l'aval.

Le four 1 comprend également plusieurs trémies 4 de répartition d'air situées sous la grille 3, et destinées à apporter l'air nécessaire à la combustion des ordures. Des moyens d'acheminement d'un liquide de refroidissement vers et depuis la grille 3 sont également prévus.

La grille peut présenter une longueur de 8 à 10 m, selon sa capacité, et une largeur de 3 à 6 m environ.

La grille 3 comporte une pluralité de modules 5 associés les uns aux autres de façon décalée verticalement et horizontalement, de sorte que la grille 3 se présente comme une succession de « gradins ». Un gradin comprend lui-même plusieurs modules sensiblement identiques associés latéralement les uns aux autres (voir figure 12). Le nombre de gradins peut varier de 6 à 9, selon la capacité du four 1.

On définit une direction D1 correspondant au sens de progression des ordures, une direction D3 sensiblement verticale, et une direction D2 orthogonale à D1 et D2. Les termes « longueur », « amont », « aval » seront employés en référence à la direction D1, les termes « largeur », «transversal », «latéral » seront employés en référence à la direction D2, et le terme « hauteur » sera employé en référence à la direction D3.

Dans la réalisation représentée, la grille 3 est composée de trois types de modules différents : le ou les modules situés le plus en amont, le ou les modules situés le plus en aval, et les modules situés au milieu. On s'intéressera par la suite aux modules situés au milieu de la grille 3.

On décrit à présent un module 5 en référence aux figures 2 à 11.

Le module 5 comprend une partie fixe, servant notamment de support aux ordures lors de leur combustion, et une partie mobile agencée pour pousser les ordures de la partie fixe du module considéré vers la partie fixe du module adjacent situé immédiatement en aval.

On décrit tout d'abord la partie fixe du module 5.

La partie fixe comprend un premier élément 6, sensiblement parallélépipédique, comportant une paroi supérieure 7, une paroi inférieure 8, une paroi amont 9, une paroi aval 10, une paroi latérale gauche 11 et une paroi latérale droite 12. Le premier élément 6 est placé dans le four 1 de sorte que sa paroi supérieure 7 soit sensiblement horizontale, et ses parois latérales 11, 12 soient sensiblement parallèles à la direction D1.

La largeur du premier élément est de l'ordre de 25 cm, sa longueur de l'ordre de 50 cm, et son épaisseur voisine de 5 cm.

De la paroi supérieure 7 fait saillie, perpendiculairement et vers le bas, une paroi de séparation 13 s'étendant parallèlement à D1 depuis la paroi aval 10 vers la paroi amont 9, sur une distance de l'ordre des trois quarts de la longueur du premier élément 6, sensiblement à mi distance des parois latérales 11, 12. Une première portion de la paroi de séparation 13, s'étendant depuis la paroi aval 10 sur environ un tiers de la longueur du premier élément 6, est formée d'une simple plaque 14. Une deuxième portion, s'étendant depuis la première portion vers la paroi amont 9, est formée de deux plaques 15a, 15b parallèles disposées en regard l'une de l'autre et associées par leurs extrémités aval et amont de sorte à former un canal 60 de section horizontale rectangulaire. Les plaques 15a, 15b sont espacées d'une distance de l'ordre de 1 cm.

La paroi supérieure 7 comprend deux orifices oblongs 16, d'une longueur voisine de 6 cm, débouchant dans l'espace compris entre les plaques 15a, 15b. La largeur des orifices 16 est de l'ordre de 6 mm à la face supérieure 17 de la paroi supérieure 7, la largeur du canal 60 augmentant progressivement lorsque l'on se déplace vers le bas, la face intérieure de l'orifice rejoignant la face intérieure 18a, 18b des plaques 15a, 15b (figure 5).

En outre, le premier élément 6 comprend une première saillie 19 s'étendant depuis la paroi latérale droite 12 vers l'extérieur, sensiblement en prolongement de la paroi supérieure 7, sur toute la longueur dudit premier élément 6. La première saillie 19 présente une section transversale sensiblement rectangulaire. La largeur de la première saillie 19 est de l'ordre de 1,5 cm. La hauteur de la première saillie, entre sa face supérieure située sensiblement dans le même plan que la face supérieure 17 de la paroi supérieure 7 du premier élément 6, et sa face inférieure 20, est de l'ordre de 1 cm.

Une deuxième saillie 21 s'étend depuis la paroi latérale gauche 11 vers l'extérieur, mais n'est pas continue sur toute la longueur du premier élément 6. Depuis la paroi amont 9 vers la paroi aval 10, on rencontre successivement : une première portion 21a de la deuxième saillie 21, de longueur voisine de 30 % de la longueur totale du premier élément 6, une interruption de la deuxième saillie 21 (environ 15 % de la longueur totale du premier élément 6), une deuxième portion 21 b de la deuxième saillie 21 (environ 10 % de la longueur totale du premier élément 6), une interruption de la deuxième saillie 21 (environ 15 % de la longueur totale du premier élément 6), une troisième portion 21 c de la deuxième saillie 21 (environ 25 % de la longueur totale du premier élément 6), et une interruption de la deuxième saillie 21.

La deuxième saillie 21 présente une section transversale sensiblement rectangulaire, une hauteur de l'ordre de 1 cm et une largeur voisine de 1,5 cm. La deuxième saillie 21 est décalée vers le bas par rapport à la première saillie 19, de sorte que la face supérieure 22 de la deuxième saillie 21 soit située sensiblement dans le même plan que la face inférieure 20 de la première saillie 18.

Les parois 7, 9 à 14, 15a, 15b ainsi que les saillies 19, 21 sont réalisées d'une seule pièce en acier par moulage.

La paroi inférieure 8 est une plaque de tôle présentant la forme générale d'un U, soudée en partie inférieure du premier élément 6, aux parois amont 9 et aval 10, ainsi que, d'une part, entre la paroi latérale gauche 11 et la plaque 15a et, d'autre part, entre la paroi latérale droite 12 et la plaque 15b.

Ainsi, une première chambre 23 en forme de U est formée entre la paroi inférieure 8 et les parois supérieure 7, latérales 11, 12 et amont 9, aval 10. En outre, le canal formé entre les plaques 15a et 15b est dépourvu de fond (voir figure 5).

La paroi inférieure 8 présente un orifice d'entrée 24 et un orifice de sortie 25 situés de part et d'autre de la plaque 14. Un conduit 26 est soudé dans chacun de ces orifices 24, 25 de façon à former un port d'entrée et un port de sortie vers et depuis la première chambre 23. Le conduit 26 débouche à l'intérieur de la première chambre 23 sous et au voisinage immédiat de la paroi supérieure 7, à une distance inférieure à 1 cm, par exemple à 8 mm.

La partie fixe comprend par ailleurs un deuxième élément 27 comportant une paroi supérieure 28, une paroi inférieure 29, une paroi amont 30 et une paroi aval 31 sensiblement parallèles à D2, une paroi latérale gauche 32 et une paroi latérale droite 33 sensiblement parallèles à D1. La largeur du deuxième élément est de l'ordre de 25 cm, sa longueur de l'ordre de 50 cm, et sa hauteur voisine de 30 cm.

La paroi supérieure 28 du deuxième élément 27 comprend une succession de 5 marches comprenant chacune une portion 28a sensiblement plane et parallèle à la paroi supérieure 7 du premier élément 6 et une portion 28b sensiblement plane et perpendiculaire à la paroi supérieure 7 du premier élément 6. La paroi supérieure 28 présente ainsi la forme générale d'un escalier, incliné globalement d'un angle α de l'ordre de 23°.

De la paroi supérieure 28 fait saillie, perpendiculairement et vers le bas, une paroi de séparation s'étendant parallèlement à D1 depuis la paroi aval 31 vers la paroi amont 30, sur une distance de l'ordre de 85 % de la longueur du deuxième élément 27, sensiblement à mi distance des parois latérales 32, 33. La paroi de séparation est formé de deux plaques 34a, 34b espacées l'une de l'autre d'une distance voisine de 1 cm et associées à leur extrémité amont.

Chacune des portions 28b sensiblement verticales de la paroi supérieure 28 présente un orifice 35, s'étendant sur sensiblement toute la hauteur de ladite portion 28b, de largeur correspondant à l'écartement entre les plaques 34a, 34b, et débouchant dans l'espace compris entre lesdites plaques 34a, 34b (figure 9).

Le deuxième élément 27 comprend une série de premières saillies 36 s'étendant chacune depuis la paroi latérale droite 33 vers l'extérieur, sensiblement en prolongement d'une portion 28a sensiblement horizontale de la paroi supérieure 28, depuis l'extrémité aval de ladite portion 28a vers et légèrement au-delà de l'extrémité amont de ladite portion 28a.

Chacune des premières saillies 36 présente une section transversale sensiblement rectangulaire et une largeur de l'ordre de 1,5 cm. La hauteur d'une première saillie 36, entre sa face supérieure, située sensiblement dans le même plan que la face supérieure 37 de la portion 28a considérée, et sa face inférieure 38, est de l'ordre de 1 cm.

Le deuxième élément 27 comprend en outre une série de deuxièmes saillies 39 s'étendant chacune depuis la paroi latérale gauche 32 vers l'extérieur. Chacune des deuxièmes saillies 39 présente une section transversale sensiblement rectangulaire, une hauteur de l'ordre de 1 cm et une largeur voisine de 1,5 cm.

Chacune des deuxièmes saillies 39 s'étend parallèlement à une portion 28a sensiblement horizontale de la paroi supérieure 28, non en prolongement de celle-ci, mais de façon décalée vers le bas, de façon que la face supérieure 40 de la deuxième saillie 39 soit située sensiblement dans le même plan que la face inférieure 38 de la première saillie 36. En outre, chacune des deuxièmes saillies 39 s'étend depuis l'extrémité aval de ladite portion 28a vers et légèrement au-delà de l'extrémité amont de ladite portion 28a.

Le deuxième élément 27 présente ainsi un saillie horizontale gauche 39 et une saillie droite 36 à chacune de ses marches, et est dépourvue de toute saillie verticale (parallèle à la portion verticale 28b de chaque marche).

Selon une variante (figures 10 et 11), la portion verticale 28b de la marche inférieure présente une saillie verticale droite 36 discontinue s'étendant vers l'extérieur sensiblement en prolongement de la portion verticale 28b, et une saillie verticale gauche 39 discontinue s'étendant vers l'extérieur, en étant décalée vers l'amont, de sorte que la face amont 41 de la saillie droite 36 soit située sensiblement dans le même plan que la face aval 42 de la saillie gauche 39.

La paroi inférieure 29 du deuxième élément 27 présente, en coupe longitudinale, une forme similaire à celle de la paroi supérieure (succession de portions horizontales 29a et de portions verticales 29b formant les marches d'un escalier). En vue de dessus, la paroi inférieure 29 présente la forme générale d'un U s'étendant entre les parois amont 30 et aval 31 ainsi que, d'une part, entre la paroi latérale gauche 32 et la plaque 34a et, d'autre part, entre la paroi latérale droite 33 et la plaque 34b. Ainsi, le canal formé entre les plaques 34a, 34b est dépourvu de fond (voir figure 8).

Une deuxième chambre 43 en forme de U est donc formée entre la paroi inférieure 29 et les parois supérieure 28, latérales 32, 33 et amont 30, aval 31.

La paroi inférieure 29 comprend une zone centrale 44 s'étendant sur toute la largeur du deuxième élément 27, ainsi qu'une zone amont 45 et une zone aval 46 s'étendant, sur toute la largeur du deuxième élément 27, depuis une extrémité de la zone centrale vers, respectivement, la paroi amont 30 et la paroi aval 31.

Les parois 28, 30 à 33, 34a, 34b, la zone centrale 44, ainsi que les saillies 36, 39 sont réalisées d'une seule pièce en acier par moulage, avec l'aide d'un noyau. Les zones amont 45 et aval 46 sont des plaques de tôle soudées en partie inférieure du deuxième élément 27, entre la zone centrale 44, les parois latérales 32, 33 et la paroi amont 30, respectivement aval 31.

La zone amont 45 de la paroi inférieure 29 du deuxième élément 27 présente un orifice d'entrée 47 et un orifice de sortie 48 situés de part et d'autre des plaques 34a, 34b, dans une portion horizontale de ladite paroi inférieure 29.

Un conduit 26 est soudé dans chacun de ces orifices 47, 48 de façon à former un port d'entrée et un port de sortie vers et depuis la deuxième chambre 43. Le conduit 26 débouche à l'intérieur de la deuxième chambre 43 sous et au voisinage immédiat de la portion horizontale 28a de la paroi supérieure 28 située le plus en amont, à une distance inférieure à 1 cm, par exemple à 8 mm. Ainsi, la bulle d'air créée en sortie du conduit 26 est de dimensions réduites. De plus, elle est située en partie haute du deuxième élément 27, c'est-à-dire dans sa partie la moins chaude, ce qui limite les problèmes liés au mauvais refroidissement.

Les premier et deuxième éléments 6, 27 sont soutenus par des traverses en H 49 (figure 2). Le deuxième élément 27 est disposé de sorte que :
- ses parois latérales 32, 33 soient situées sensiblement dans les mêmes plans que les parois latérales 11, 12 du premier élément 6 ;
- sa paroi amont 30 soit adjacente à la paroi aval 10 du premier élément 6 ;
- et que la face supérieure 37 de la portion horizontale 28a de sa paroi supérieure 28 la plus en amont soit située immédiatement sous un rebord 50 saillant en prolongement de la paroi supérieure 7 du premier élément 6 vers l'aval.

On décrit à présent la partie mobile 51 du module 5 (voir figure 2).

La partie mobile 51 comprend une paroi supérieure 52 sensiblement rectangulaire, de laquelle font saillie, vers le bas, une paroi amont 53, une paroi aval 54 inclinée par rapport à l'horizontale d'un angle β compris entre 60 et 80° environ, et des parois latérales.

La partie mobile 51 est placée dans le four 1 de sorte que sa paroi supérieure 52 soit sensiblement horizontale, et ses parois latérales sensiblement parallèles à D1 et dans les mêmes plans que les parois latérales 11, 12 du premier élément 6. En outre, la face inférieure de la partie mobile 51 coopère avec la face supérieure 17 de la paroi supérieure 7 du premier élément 6.

La largeur de la partie mobile 51 est de l'ordre de 25 cm, sa longueur de l'ordre de 60 cm, et son épaisseur voisine de 10 cm.

La partie mobile 51 est apte à être déplacée en translation le long de la face supérieure 17 du premier élément 6, via un dispositif d'entraînement 55 comprenant une bielle fixée à la paroi amont 53 de la partie mobile 51, entre :
- une position rétractée, dans laquelle la paroi aval 54 de la partie mobile 51 est située au voisinage de la paroi amont 9 du premier élément 6 ;
- et une position déployée, dans laquelle la paroi aval 54 de la partie mobile 51 est située au voisinage de la paroi aval 10 du premier élément 6.

Par exemple, un cycle de déplacement se décompose comme suit : la partie mobile 51 est en position rétractée pendant au moins 100 secondes, et se déplace vers sa position déployée, puis à partir de sa position déployée vers sa position rétractée pendant environ 10 secondes.

La partie mobile 51 du module 5 ne forme pas de chambre intérieure, et est dépourvue de système de refroidissement par un liquide, cette partie étant simplement refroidie par une circulation d'air.

Deux modules 5 adjacents sont disposés de sorte que, d'une part, la paroi aval 31 du deuxième élément 27 du module 5 supérieur soit placée sensiblement au droit - ou de façon légèrement décalée vers l'aval - de la paroi amont 9 du premier élément 6 du module 5 inférieur et, d'autre part, le deuxième élément 27 du module 5 supérieur soit situé au-dessus de la partie mobile 51 du module 5 inférieur. Le jeu j1 entre la face inférieure du deuxième élément 27 du module 5 supérieur et la face supérieure 56 est de l'ordre de 6 mm.

On se réfère à présent à la figure 12 qui illustre l'association latérale des premiers éléments 6 d'un gradin de la grille 3.

Les premiers éléments 6 sont placés de sorte que les faces supérieures 17 de leurs parois supérieures 7 soient situées sensiblement dans un même plan. La première saillie 19 d'un élément 6 coopère alors avec la deuxième saillie 21 de l'élément 6 adjacent, puisque la face inférieure 20 d'une première saillie 19 est située sensiblement dans le même plan que la face supérieure 22 d'une deuxième saillie 21. Une saillie peut reposer sur la saillie adjacente. En variante, il peut exister un jeu vertical très faible entre ces deux saillies.

En outre, il existe un jeu j2, par exemple de l'ordre de 4 mm, entre l'extrémité libre d'une saillie 19, 21 et la paroi latérale 11, 12 adjacente. Ce jeu permet la dilatation latérale des premiers éléments 6, les saillies coulissant alors l'une sur l'autre selon la direction D2.

En fonctionnement normal, la température de peau du premier élément 6 est de l'ordre de 80 à 85°C, la dilatation de chacun des premiers éléments 6 étant limitée à 0,3 mm environ du fait de l'efficacité du refroidissement. En cas d'incident, la température de peau peut atteindre 500°C et la dilatation 1,7 mm par premier élément 6. La valeur de j2 permet de faire face à cette situation.

Cette structure dans laquelle les saillies se recouvrent n'empêche toutefois pas la circulation d'air de bas en haut nécessaire à la bonne combustion des ordures.

En effet, comme illustré sur la figure 3, du fait du jeu j2 et de la discontinuité de la deuxième saillie 21, plusieurs ouvertures 57 sont ménagées entre la paroi latérale gauche 11 d'un premier élément 6 et l'extrémité libre de la première saillie 19 du premier élément 6 adjacent (représenté en traits mixtes), ces ouvertures permettant donc le passage d'air.

Il est à noter que les premiers éléments 6 situés aux extrémités latérales d'un gradin peuvent présenter des formes latérales différentes (absence de saillies par exemple).

Par ailleurs, l'association latérale des deuxièmes éléments 27 est réalisée selon le même principe, par coopération des premières et deuxièmes saillies 36, 39 avec un jeu latéral de dilatation. Là encore est prévu un passage d'air entre deux des deuxièmes éléments 27 adjacents, perpendiculairement à chacune des portions verticales 28b de la paroi supérieure 28, entre deux saillies 36, 39 consécutives (voir les flèches portées sur la figure 11).

On décrit maintenant le fonctionnement de l'installation.

Les ordures, amenées en amont de la grille 3, se trouvent au bout d'une certain temps disposées sur la paroi supérieure 7 du premier élément 6 du module 5 situé le plus en amont, la partie mobile 51 correspondante étant en position rétractée. Après un laps de temps défini, la partie mobile 51 est déplacée vers sa position déployée, poussant ainsi les ordures vers l'aval.

Les ordures tombent ensuite naturellement sur les marches successives du deuxième élément 27 vers le premier élément 6 du module 5 adjacent. Il n'est donc pas nécessaire que la partie mobile 51 continue à pousser les ordures. Ainsi, pendant que les ordures se déplacent sur les deuxièmes éléments 27, les différentes parties mobiles sont déplacées vers leur position rétractée pour libérer la paroi supérieure 7 des premiers éléments 6. La présence des marches favorise le déplacement des ordures ainsi que leur retournement, ce qui est un avantage pour la combustion.

La qualité de la combustion dépend entre autres de la quantité d'air insufflée. Cette quantité varie selon la quantité d'ordures incinérées, le PCI, et la zone du four 1 : le besoin en oxygène est moyen dans les zones où se produit essentiellement un séchage des déchets (évaporation de l'eau contenue), important dans les zones de combustion active, et faible dans les zones de fin de combustion (permettant d'avoir un taux d'imbrûlés minimal). Le système de distribution d'air doit donc s'adapter aux différentes situations.

L'air nécessaire à la combustion est apporté par les trémies 4 de répartition d'air, via :
- les espaces prévus entre les saillies latérales des éléments (ouvertures 57 de la figure 3, flèches de la figure 11) ;
- le jeu j1 entre la partie mobile 51 d'un module 5 et le deuxième élément 27 du module 5 supérieur (sur toute la largeur de la grille 3). Du fait du déplacement de la partie mobile, le jeu j1 ne s'encrasse pratiquement pas ;
- les orifices 16 de la paroi supérieure 7 des premiers éléments 6 ;
- les orifices 35 ménagés dans les portions 28b sensiblement verticales de la paroi supérieure 28 des deuxièmes éléments 27.

Afin d'assurer une bonne aération, et donc une bonne combustion, la surface des passages d'air à prévoir est de l'ordre de 40 cm2 par module 5 (dans la réalisation représentée, et sans tenir compte des passages entre modules adjacents latéralement). La répartition peut être la suivante : environ 50 % de la surface prévue dans le deuxième élément 27, environ 25 % de la surface prévue dans le premier élément 6, et environ 25 % de la surface obtenue via le jeu j1.

Ainsi, malgré l'encrassement possible du premier élément 6, la qualité de la combustion restera relativement égale dans le temps, car au moins 75 % des passages d'air seront toujours opérationnels.

Les modules 5 sont refroidis d'une part par circulation d'air (parties mobiles 51) et d'autre part par circulation d'un liquide de refroidissement dans les premières et deuxièmes chambres 23, 43.

Le liquide de refroidissement peut être de l'eau - ou tout liquide adapté - à une pression de 2 à 10 bars, et notamment de 4 à 6 bars (pour vaincre les pertes de charge du réseau et éviter la vaporisation), et un débit de 1,5 à 5 m³/h par m² de grille, en particulier 3 m³/h par m² de grille. L'eau entrant dans le module est à une température comprise entre 60 et 90°C, par exemple voisine de 80°C.

L'alimentation en eau des modules se fait de la façon suivante : l'eau est amenée en milieu de gradin et la circulation s'effectue par demi gradin. Sur un demi gradin considéré, l'eau est amenée à l'entrée d'un deuxième élément 27 situé sensiblement au centre du gradin puis passe successivement dans tous les deuxièmes éléments 27 du même demi gradin, jusqu'en sortie du deuxième élément 27 du module 5 situé à l'extrémité latérale du gradin. L'eau est ensuite amenée en entrée du premier élément 6 dudit module 5 et passe successivement dans tous les premiers éléments 6 du même demi gradin, jusqu'en sortie du premier élément 6 situé sensiblement au centre du gradin. L'eau est ensuite évacuée.

En outre, la circulation et le débit du liquide de refroidissement sont choisis pour permettre l'entraînement de la bulle d'air piégée en sortie des conduits 26 d'entrée dans les chambres 23, 43.

Un des avantages de l'invention réside dans la possibilité de remplacer une partie seulement des modules d'une grille en service par des modules tels que précédemment décrits, sans que le changement de la totalité de la grille soit nécessaire, ce qui est très avantageux pour l'exploitant.

## Revendications

1. Module destiné à être associé à d'autres modules (5) de géométrie analogue pour former une grille (3) pour four (1) d'incinération des ordures ménagères, ledit module (5) comprenant :
- un premier élément (6) comprenant une paroi supérieure (7) formant première paroi de combustion des ordures, sensiblement plane ;
- un deuxième élément (27) comprenant une paroi supérieure (28) formant deuxième paroi de combustion des ordures s'étendant à partir de l'extrémité aval de la première paroi de combustion en étant globalement inclinée par rapport à ladite première paroi de combustion d'un angle (α) compris entre 15 et 45° ;
- un moyen de poussée des ordures (51), mobile en translation par cycles le long de la face supérieure (17) de la première paroi (7), entre une position rétractée, dans laquelle l'extrémité aval du moyen de poussée (51) est située au voisinage de l'extrémité amont de la première paroi de combustion, et une position déployée, dans laquelle l'extrémité aval du moyen de poussée (51) est située au voisinage de l'extrémité aval de la première paroi de combustion, ledit moyen de poussée (51) étant en position rétractée pendant au moins 70 % de la durée d'un cycle ; ledit moyen de poussée étant agencé pour être refroidi par une circulation d'air et dépourvu de système de refroidissement par un liquide,
- un système de refroidissement du module (5), ledit système de refroidissement étant formé d'au moins une paroi inférieure (8, 29) qui est associée sous les première et deuxième parois de combustion (7, 28) de sorte à former entre ladite paroi et lesdites première et deuxième parois de combustion au moins une chambre (23, 43) dans laquelle un liquide de refroidissement est apte à circuler.

2. Module selon la revendication 1, **caractérisé en ce que** le système de refroidissement du module (5) comprend une troisième paroi (8) associée sous la *première paroi* de *combustion* (7) de sorte à former entre lesdites première et troisième parois une première chambre (23), et une quatrième paroi (29) associée sous la deuxième paroi de combustion (28), de sorte à former entre lesdites deuxième et quatrième parois une deuxième chambre (43) distincte de la première chambre (23).

3. Module selon la revendication 1 ou 2, **caractérisé en ce qu'**au moins un élément (6, 27) comprend une paroi latérale faisant saillie de la paroi supérieure (7, 28), la paroi inférieure (8, 29) de l'élément étant soudée à la partie inférieure de la paroi latérale.

4. Module selon l'une quelconque des revendications 1 à 3, **caractérisé en ce qu'**au moins une chambre (23, 43) comprend un port d'entrée (24, 47, 26) et un port de sortie (25, 48, 26) du liquide de refroidissement.

5. Module selon la revendication 4, **caractérisé en ce qu'**une paroi de séparation (13, 14, 15a, 15b, 34a, 34b) s'étend à l'intérieur de ladite chambre (23, 43) entre les ports d'entrée et de sortie, sur sensiblement toute la hauteur de la chambre et sur une distance prévue pour guider la circulation du liquide dans ladite chambre.

6. Module selon la revendications 4 ou 5, **caractérisé en ce que** le port de sortie (25, 48, 26) de la première chambre (23), respectivement la deuxième (43), est relié au port d'entrée (24, 47, 26) de la première chambre (23), respectivement la deuxième (43).

7. Module selon l'une quelconque des revendications 1 à 5, **caractérisé en ce que** la deuxième paroi de combustion (28) comprend une succession de 4 à 7 marches comprenant chacune une portion (28a) sensiblement plane et parallèle à la première paroi de combustion (7) et une portion (28b) sensiblement plane et perpendiculaire à la première paroi de combustion, de sorte à former un escalier.

8. Module selon l'une quelconque des revendications 4 à 7, **caractérisé en ce que** le port d'entrée comprend un conduit (26) *débouchant* à *l'intérieur* de la chambre (23, 43) sous et au voisinage immédiat d'une portion de la première ou de la deuxième paroi de combustion (7, 28a) destinée à être placée sensiblement horizontalement dans le four (1).

9. Module selon l'une quelconque des revendications 1 à 8, **caractérisé en ce qu'**il comprend un système d'amenée d'air de combustion comportant au moins un canal (60) de passage d'air traversant le premier élément (6) sensiblement verticalement et débouchant d'une part par une ouverture ménagée dans la paroi inférieure (8) et d'autre part par un orifice (16) ménagé dans la paroi supérieure (7), sensiblement horizontale, du premier élément (6), le canal (60) présentant, sur toute sa hauteur, une section horizontale de dimensions supérieures ou égales à celles de l'orifice (16), le canal s'élargissant depuis la face supérieure (17) de l'élément (6) vers la paroi inférieure (8) dudit élément (6) au moins sur une partie de la hauteur du canal (60).

10. Module selon les revendications 7 et 9, **caractérisé en ce que** le système d'amenée d'air de combustion comporte au moins un canal de passage d'air traversant le deuxième élément (27) de bas en haut, ledit canal débouchant par un orifice (35) ménagé dans une portion sensiblement verticale (28b) de la paroi supérieure (28) dudit deuxième élément (27).

11. Module selon l'une quelconque des revendications 1 à 10, **caractérisé en ce qu'**au moins l'un des éléments (6, 27) comprend au moins une première saillie (19, 36) s'étendant depuis une première paroi latérale (12, 33) dudit élément vers l'extérieur, et au moins une deuxième saillie (21, 39) s'étendant depuis une deuxième paroi latérale (11, 32) dudit élément vers l'extérieur, la face supérieure (22, 40) de la deuxième saillie (21, 39) étant décalée vers le bas par rapport à la face supérieure de la première saillie (19, 36) d'une distance supérieure à la hauteur de la première saillie (19, 36), de sorte que, lorsque deux éléments sensiblement identiques sont associés latéralement, la première saillie d'un élément recouvre la deuxième saillie de l'élément adjacent.

12. Grille pour four d'incinération des ordures ménagères, **caractérisée en ce qu'**elle comprend une pluralité de modules (5) selon l'une quelconque des revendications 1 à 11, lesdits modules (5) étant disposés de sorte que leur première paroi de combustion (7) soit placée sensiblement horizontalement dans le four et que l'extrémité aval de la deuxième paroi de combustion (27) d'un module (5) soit placée sensiblement au droit de l'extrémité amont de la première paroi de combustion du module (5) adjacent situé en aval, au-dessus du moyen de poussée (51) des ordures dudit module (5) adjacent, de sorte à former une succession de gradins.

13. Grille selon la revendication 12, **caractérisée en ce qu'**un gradin comprend une pluralité de modules (5) sensiblement identiques associés latéralement les uns aux autres.

14. Grille selon la revendication 12 et comportant un module selon les revendications 2 et 4, **caractérisée en ce que** les deuxièmes chambres (43) des modules (5) d'un gradin de la grille (3) sont reliées en série par leurs ports d'entrée et de sortie, au moins pour partie, les premières chambres (23) des modules (5) d'un gradin de la grille (3) sont reliées en série par leurs ports d'entrée et de sortie, au moins pour partie, le port de sortie (48, 26) de la deuxième chambre (43) d'un module (5) donné étant relié au port d'entrée (24, 26) de la première chambre (23) dudit module (5).

15. Installation pour l'incinération des ordures ménagères, comportant au moins un four (1) dans lequel est prévue une grille (3) selon l'une des revendications 12 à 14, des moyens d'amenée (2) des ordures ménagères dans le four, en amont de la grille (3), des moyens de collecte des résidus de l'incinération, en aval de la grille (3), et des moyens d'acheminement d'un liquide de refroidissement des modules (5) de la grille (3).

## Patentansprüche

1. Modul, das ausgelegt ist, um mit anderen Modulen (5) mit analogen Geometrien assoziiert zu sein, um ein Gitter (3) für einen Ofen (1) zur Verbrennung der Haushaltsabfälle zu bilden, wobei das Modul (5) Folgendes umfasst:
- ein erstes Element (6), umfassend eine obere Wand (7), die eine erste Abfallverbrennungswand bildet, im Wesentlichen planar;
- ein zweites Element (27), umfassend eine obere Wand (28), die eine zweite Abfallverbrennungswand bildet, die sich vom nachgelagerten Ende der ersten Verbrennungswand erstreckt, indem sie im Allgemeinen mit Bezug auf die erste Verbrennungswand um einen Winkel (α) geneigt ist, der zwischen 15 und 45° liegt;
- ein Mittel zum Schub der Abfälle (51), das in Translation durch Zyklen entlang der oberen Seite (17) der ersten Wand (7) zwischen einer zurückgezogenen Position, in der das nachgelagerte Ende des Mittels zum Schub (51) in der Nähe des vorgelagerten Endes der ersten Verbrennungswand angeordnet ist, und einer auseinandergezogenen Position beweglich ist, in der das nachgelagerte Ende des Mittels zum Schub (51) in der Nähe des nachgelagerten Endes der ersten Verbrennungswand angeordnet ist, wobei sich das Mittel zum Schub (51) während mindestens 70 % der Dauer eines Zyklus in der zurückgezogenen Position befindet; wobei das Mittel zum Schub positioniert ist, um durch eine Luftzirkulierung gekühlt zu werden, und nicht mit einem System zur Kühlung durch eine Flüssigkeit versehen ist,
- ein System zur Kühlung des Moduls (5), wobei das System zur Kühlung aus mindestens einer unteren Wand (8, 29) gebildet ist, die unter der ersten und der zweiten Verbrennungswand (7, 29) assoziiert ist, um zwischen der Wand und der ersten und zweiten Verbrennungswand mindestens eine Kammer (23, 43) zu bilden, in der eine Flüssigkeit zur Kühlung zirkulieren kann.

2. Modul nach Anspruch 1, **dadurch gekennzeichnet, dass** das System zur Kühlung des Moduls (5) eine dritte Wand (8) umfasst, die unter der ersten Verbrennungswand (7) assoziiert ist, um zwischen der ersten und dritten Wand eine erste Kammer (23) zu bilden, und eine vierte Wand (29), die unter der zweiten Verbrennungswand (28) assoziiert ist, um zwischen der zweiten und vierten Wand eine zweite Kammer (43) zu bilden, die verschieden von der ersten Kammer (23) ist.

3. Modul nach Anspruch 1 oder 2, **dadurch gekennzeichnet, dass** mindestens ein Element (6, 27) eine seitliche Wand umfasst, die von der oberen Wand (7, 28) vorspringt, wobei die untere Wand (8, 29) des Elements an den unteren Teil der seitlichen Wand geschweißt ist.

4. Modul nach irgendeinem der vorhergehenden Ansprüche 1 bis 3, **dadurch gekennzeichnet, dass** mindestens eine Kammer (23, 43) einen Eingangsanschluss (24, 47, 26) und einen Ausgangsanschluss (25, 48, 26) der Flüssigkeit zur Kühlung umfasst.

5. Modul nach Anspruch 4, **dadurch gekennzeichnet, dass** sich eine Trennwand (13, 14, 15a, 15b, 34a, 34b) im Inneren der Kammer (23, 43), zwischen den Eingangs- und Ausgangsanschlüssen auf im Wesentlichen der gesamten Höhe der Kammer und auf einem Abstand erstreckt, der vorgesehen ist, um die Zirkulierung der Flüssigkeit in der Kammer zu führen.

6. Modul nach Anspruch 4 oder 5, **dadurch gekennzeichnet, dass** der Ausgangsanschluss (25, 48, 26) der ersten (23) bzw. der zweiten Kammer (43) mit dem Eingangsanschluss (24, 47, 26) der ersten (23) bzw. der zweiten Kammer (43) verbunden ist.

7. Modul nach irgendeinem der Ansprüche 1 bis 5, **dadurch gekennzeichnet, dass** die zweite Verbrennungswand (28) eine Aufeinanderfolge von 4 bis 7 Stufen umfasst, umfassend jeweils einen Abschnitt (28a), der im Wesentlichen planar und parallel zur ersten Verbrennungswand (7) ist, und einen Abschnitt (28b), der im Wesentlichen planar und senkrecht zur ersten Verbrennungswand ist, um eine Treppe zu bilden.

8. Modul nach irgendeinem der Ansprüche 4 bis 7, **dadurch gekennzeichnet, dass** der Eingangsanschluss eine Leitung (26) umfasst, die in das Innere der Kammer (23, 43) unter und in unmittelbarer Nähe zu einem Abschnitt der ersten oder der zweiten Verbrennungswand (7, 28a) mündet, die ausgelegt ist, um im Wesentlichen horizontal im Ofen (1) platziert zu sein.

9. Modul nach irgendeinem der Ansprüche 1 bis 8, **dadurch gekennzeichnet, dass** es ein System zur Zufuhr von Verbrennungsluft umfasst, umfassend mindestens einen Kanal (60) zum Durchgang von Luft, die das erste Element (6) im Wesentlichen vertikal überquert und einerseits durch eine Öffnung mündet, die in der unteren Wand angebracht (8) ist, und andererseits durch eine Bohrung (16), die in der oberen Wand (7) angebracht ist, im Wesentlichen horizontal, des ersten Elements (6), wobei der Kanal (60) auf seiner gesamten Höhe einen horizontalen Abschnitt mit Abmessungen aufweist, die größer als oder gleich denjenigen der Bohrung (16) sind, wobei sich der Kanal von der oberen Seite (17) des Elements (6) hin zur unteren Wand (8) des Elements (6) auf mindestens einem Teil der Höhe des Kanals (60) verlängert.

10. Modul nach Anspruch 7 und 9, **dadurch gekennzeichnet, dass** das System zur Zufuhr von Verbrennungsluft mindestens einen Kanal zum Durchgang von Luft umfasst, die das zweite Element (27) von unten nach oben überquert, wobei der Kanal durch eine Bohrung (35) mündet, die in einem im Wesentlichen vertikalen Abschnitt (28b) der oberen Wand (28) des zweiten Elements (27) angebracht ist.

11. Modul nach irgendeinem der vorhergehenden Ansprüche 1 bis 10, **dadurch gekennzeichnet, dass** mindestens eines der Elemente (6, 27) mindestens einen ersten Vorsprung (19, 36) umfasst, der sich von einer ersten seitlichen Wand (12, 33) des Elements nach außen hin erstreckt, und mindestens einen zweiten Vorsprung (21, 39), der sich von einer zweiten seitlichen Wand (11, 32) des Elements nach außen hin erstreckt, wobei die obere Seite (22, 40) des zweiten Vorsprungs (21, 39) nach unten mit Bezug auf die obere Seite des ersten Vorsprungs (19, 36) um einen Abstand versetzt ist, der größer als die Höhe des ersten Vorsprungs (19, 36) ist, so dass, wenn zwei im Wesentlichen identische Elemente seitlich assoziiert sind, der erste Vorsprung eines Elements den zweiten Vorsprung des benachbarten Elements abdeckt.

12. Gitter für einen Ofen zur Verbrennung der Haushaltsabfälle, **dadurch gekennzeichnet, dass** es eine Vielzahl von Modulen (5) nach irgendeinem der Ansprüche 1 bis 11 umfasst, wobei die Module (5) derart angeordnet sind, dass ihre erste Verbrennungswand (7) im Wesentlichen horizontal im Ofen platziert ist, und dass das nachgelagerte Ende der zweiten Verbrennungswand (27) eines Moduls (5) im Wesentlichen direkt am vorgelagerten Ende der ersten Verbrennungswand des Moduls (5) platziert ist, das benachbart nachgelagert angeordnet ist, unter dem Mittel zum Schub (51) der Abfälle des benachbarten Moduls (5), um eine Aufeinanderfolge von Stufen zu bilden.

13. Gitter nach Anspruch 12, **dadurch gekennzeichnet, dass** eine Stufe eine Vielzahl von im Wesentlichen identischen Modulen (5) umfasst, die seitlich miteinander assoziiert sind.

14. Gitter nach Anspruch 12 und umfassend ein Modul nach Anspruch 2 und 4, **dadurch gekennzeichnet, dass** mindestens teilweise die zweiten Kammern (43) der Module (5) einer Stufe des Gitters (3) in Serie durch ihre Eingangs- und Ausgangsanschlüsse verbunden sind, mindestens teilweise die ersten Kammern (23) der Module (5) einer Stufe des Gitters (3) in Serie durch ihre Eingangs- und Ausgangsanschlüsse verbunden sind, wobei der Ausgangsanschluss (48, 26) der zweiten Kammer (43) eines gegebenen Moduls (5) mit dem Eingangsanschluss (24, 26) der ersten Kammer (23) des Moduls verbunden ist.

15. Anlage zur Verbrennung der Haushaltsabfälle, umfassend mindestens einen Ofen (1), in dem ein Gitter (3) nach einem der Ansprüche 12 bis 14 vorgesehen ist, Mittel zur Zufuhr (2) der Haushaltsabfälle in den Ofen, vorgelagert vom Gitter (3), Mittel zum Sammeln der Verbrennungsrückstände, vorgelagert vom Gitter (3), und Mittel zum Befördern einer Flüssigkeit zum Kühlen der Module (5) des Gitters (3).

## Claims

1. Module intended to be associated with other modules (5) of similar geometry in order to form a grate (3) for a furnace (1) for incinerating household waste, with said module (5) comprising:
- a first element (6) comprising an upper wall (7) forming a first wall for the combustion of waste, substantially flat;
- a second element (27) comprising an upper wall (28) forming a second wall for the combustion of waste extending from the downstream end of the first combustion wall being globally inclined with respect to said first combustion wall by an angle (α) between 15 and 45°;
- a means for pushing waste (51), mobile in translation through cycles along the upper face (17) of the first wall (7), between a retracted position, wherein the downstream end of the means for pushing (51) is located in the vicinity of the upstream end of the first combustion wall, and a deployed position, wherein the downstream end of the means for pushing (51) is located in the vicinity of the downstream end of the first combustion wall, said means for pushing (51) being in retracted position for at least 70% of the duration of one cycle; said means for pushing being arranged to be cooled by a circulation of air and devoid of a system for cooling with a liquid,
- a system for cooling the module (5), said cooling system being formed of at least one lower wall (8, 29) which is associated under the first and second combustion walls (7, 28) in such a way as to form between said wall and said first and second combustion walls at least one chamber (23, 43) wherein a coolant is able to circulate.

2. Module according to claim 1, **characterised in that** the cooling system of the module (5) comprises a third wall (8) associated under the first combustion wall (7) in such a way as to form between said first and third walls a first chamber (23), and a fourth wall (29) associated under the second combustion wall (28), in such a way as to form between said second and fourth walls a second chamber (43) separate from the first chamber (23).

3. Module according to claim 1 or 2, **characterised in that** at least one element (6, 27) comprises a lateral wall protruding from the upper wall (7, 28), with the lower wall (8, 29) of the element being welded to the lower portion of the lateral wall.

4. Module according to any of claims 1 to 3, **characterised in that** at least one chamber (23, 43) comprises an inlet port (24, 47, 26) and an outlet port (25, 48, 26) of the coolant.

5. Module according to claim 4, **characterised in that** a separation wall (13, 14, 15a, 15b, 34a, 34b) extends inside said chamber (23, 43) between the inlet and outlet ports, over substantially the entire height of the chamber and over a provided distance in order to guide the circulation of the liquid in said chamber.

6. Module according to claims 4 or 5, **characterised in that** the outlet port (25, 48, 26) of the first chamber (23), respectively the second chamber (43), is connected to the inlet port (24, 47, 26) of the first chamber (23), respectively the second chamber (43).

7. Module according to any of claims 1 to 5, **characterised in that** the second combustion wall (28) comprises a succession of 4 to 7 steps with each one comprising a portion (28a) that is substantially flat and parallel to the first combustion wall (7) and a portion (28b) that is substantially flat and perpendicular to the first combustion wall, in such a way as to form a stairs.

8. Module according to any of claims 4 to 7, **characterised in that** the inlet port comprises a duct (26) opening inside the chamber (23, 43) under and in the immediate vicinity of a portion of the first or of the second combustion wall (7, 28a) intended to be placed substantially horizontally in the furnace (1).

9. Module according to any of claims 1 to 8, **characterised in that** it comprises a system for supplying combustion air comprising at least one channel (60) for the passage of air passing through the first element (6) substantially vertically and opening on the one hand through an opening arranged in the lower wall (8) and on the other hand through an orifice (16) arranged in the upper wall (7), substantially horizontal, of the first element (6), with the channel (60) having, over its entire height, a horizontal section with dimensions greater than or equal to those of the orifice (16), with the channel widening from the upper face (17) of the element (6) to the lower wall (8) of said element (6) at least over a portion of the height of the canal (60).

10. Module according to claims 7 and 9, **characterised in that** the system for supplying combustion air comprises at least one channel for the passage of air passing through the second element (27) from bottom to top, said channel opening through an orifice (35) arranged in a substantially vertical portion (28b) of the upper wall (28) of said second element (27).

11. Module according to any of claims 1 to 10, **characterised in that** at least one of the elements (6, 27) comprises at least one first protrusion (19, 36) extending from a first lateral wall (12, 33) of said element outwards, and at least one second protrusion (21, 39) extending from a second lateral wall (11, 32) of said element outwards, with the upper face (22, 40) of the second protrusion (21, 39) being offset downwards with respect to the upper face of the first protrusion (19, 36) by a distance greater than the height of the first protrusion (19, 36), in such a way that, when two substantially identical elements are associated laterally, the first protrusion of an element covers the second protrusion of the adjacent element.

12. Grate for a furnace for incinerating household waste, **characterised in that** it comprises a plurality of modules (5) according to any of claims 1 to 11, said modules (5) being arranged in such a way that their first combustion wall (7) is placed substantially horizontally in the furnace and that the downstream end of the second combustion wall (27) of a module (5) is placed substantially in line with the upstream end of the first combustion wall of the adjacent module (5) located downstream, above the means for pushing (51) waste of said adjacent module (5), in such a way as to form a succession of steps.

13. Grate according to claim 12, **characterised in that** a step comprises a plurality of substantially identical modules (5) associated laterally to one another.

14. Grate according to claim 12 and comprising a module according to claims 2 and 4, **characterised in that** the second chambers (43) of the modules (5) of a step of the grate (3) are carried out in series by their inlet and outlet ports, at least for a portion, the first chambers (23) of the modules (5) of a step of the grate (3) are connected in series by their inlet and outlet ports, at least for a portion, with the outlet port (48, 26) of the second chamber (43) of a given module (5) being connected to the inlet port (24, 26) of the first chamber (23) of said module (5).

15. Installation for the incineration of household waste, comprising at least one furnace (1) wherein is provided a grate (3) according to one of claims 12 to 14, means for supplying (2) household waste in the furnace, upstream of the grate (3), means for collecting residue from the incineration, downstream of the grate (3), and means for conveying a coolant of the modules (5) of the grate (3).
